# EUROPÄISCHE PATENTSCHRIFT

(11) **EP 2 194 181 B1**
(45) Veröffentlichungstag und Bekanntmachung des Hinweises auf die Patenterteilung: **11.10.2017**
(21) Anmeldenummer: 09175258.4
(22) Anmeldetag: 06.11.2009
(51) Int. Cl.: D06F 39/14

(54) **Wäschepflegegerät mit einem horizontal schwenkbaren Griffelement**
Laundry care device with a horizontally pivoting grip element
Appareil d'entretien du linge doté d'un élément de préhension pivotant verticalement

(30) Priorität: 04.12.2008 DE 102008044336
(43) Veröffentlichungstag der Anmeldung: 09.06.2010
(73) Patentinhaber: BSH Hausgeräte GmbH, 81739 München (DE)
(72) Erfinder: Kasack, Andreas, 14167 Berlin (DE); Marckardt, Daniel, 10245 Berlin (DE); Mosebach, Frank, 10409 Berlin (DE); Quandt, Christian, 14612 Falkensee (DE)

(56) Entgegenhaltungen:
- EP-A1- 0 728 861
- EP-A1- 0 859 079
- EP-A1- 1 564 323
- EP-A1- 1 960 584
- GB-A- 893 945

## Beschreibung

Die vorliegende Erfindung betrifft ein Wäschepflegegerät mit einem schrankförmigen Gehäuse, das an seiner Frontseite eine Tür mit einem Griff zum Öffnen einer Verriegelung der Tür aufweist.

Die Offenlegungsschrift EP 0 728 861 A1 zeigt eine Waschmaschine.

Die Patentschrift GB 893 945 A zeigt eine Waschmaschine.

Herkömmliche Wäschepflegegeräte existieren als Toplader und als Frontlader. Bei Topladern befindet sich die Öffnung zur Befüllung des Wäschepflegegeräts an der Oberseite, wo eine Klappe angeordnet ist, die nach Aufklappen den Zugang zum Inneren des Gehäuses und damit auch zur Wäschetrommel ermöglicht. Die Wäschetrommel kann hierbei eine horizontale oder eine vertikale Rotationsachse aufweisen. Bei sogenannten Frontladern ist die Wäschetrommel in Bezug auf ihre Rotationsachse horizontal gelagert und zur Frontseite hin geöffnet. An der Frontseite befindet sich daher eine zweckmäßigerweise runde Öffnung, die durch eine Tür verschlossen werden kann. Bei den meisten herkömmlichen Waschmaschinen ist diese Tür als sogenanntes Bullauge ausgestaltet. Eine derartige Tür weist in der Regel ein Sichtfenster auf, welches in einem Türrahmen angeordnet ist. Die Tür selbst hat meist eine runde, der Öffnung des Gehäuses angepasste Form, kann jedoch auch andere Formen aufweisen.

Bei den meisten herkömmlichen Frontlader-Wäschepflegegeräten der eingangs genannten Art ist die Tür über ein Scharnier am Gehäuse befestigt, wobei die Tür um eine im Wesentlichen vertikale Achse schwenkbar ist, um so die Öffnung des Gehäuses frei zu geben. Türen von Wäschepflegeräten weisen meist auch eine Verriegelungsvorrichtung auf, da insbesondere bei Waschmaschinen aufgrund der großen Wassermengen die Tür verschlossen und abgedichtet sein muss. Zusätzlich dient eine Verriegelung auch der Sicherheit, da bei Schleudergängen von Waschmaschinen große Fliehkräfte und damit auch große Schwingungen auftreten können. Derartige Verriegelungseinrichtungen befinden sich somit zweckmäßigerweise an der gegenüberliegenden Seite des Scharniers der Tür, damit evtl. gegen die Tür fallende oder gegen diese drückende Wassermengen oder Wäschestücke die Tür nicht öffnen können. Da sich die Verriegelungsvorrichtung standardmäßig in etwa auf der horizontalen Achse der frontalen Öffnung des Gehäuses eines Wäschepflegegerätes befindet, wird üblicherweise auch der Griff zum Öffnen an dieser Stelle angeordnet.

Dies hat den gravierenden Nachteil, dass sich der Benutzer bei den herkömmlichen Abmessungen einer Waschmaschine bücken muss, um diese zu öffnen.

Um dieses Problem zu lösen, hat man bereits versucht, zumindest die Griffe an eine höhere Position der runden Tür zu platzieren. So offenbart z.B. die DE 10 2006 029 202 A1 eine Waschmaschine mit einer Klappe und einem beweglichen Griffelement, das im Wesentlichen oberhalb der horizontalen Mittellinie der Klappe angeordnet ist, wobei die Klappe um eine im Wesentlichen vertikale Scharnierachse drehbar ist. Die Verriegelungseinrichtung ist in diesem Fall ein Schnepper, der auf der horizontalen Mittellinie der Klappe angeordnet ist, um eine bessere Verriegelungswirkung zu erzielen, da sich der Schnepper hierbei genau gegenüber von dem Scharnier befindet. Der Schnepper hat ebenfalls eine vertikale Achse, die zu der Scharnierachse der Klappe parallel ist. Der Griff ist in einem spitzen Winkel α zur Schnepperachse angeordnet, wobei dieser Winkel maximal 80° betragen kann.

Der Nachteil bei dieser Ausführung ist, dass das Griffelement und die Schneppervorrichtung voneinander räumlich getrennt an der Klappe angeordnet sind. Dadurch sind aufwändige Umlenkmechanismen notwendig, um durch Betätigung des Griffs die Schneppervorrichtung zu bewegen und so die Verriegelung zu öffnen.

Eine ganz andere Lösung für die Öffnung einer Waschmaschinentür wurde in EP 1 650 342 A1 und EP 1 652 992 A2 vorgeschlagen. Hier ist eine runde Waschmaschinentür in einen eckigen Rahmen eingepasst, welcher fast die gesamte Frontseite der Waschmaschine einnimmt. An den beiden senkrechten Kanten ist eine Schiene angeordnet, in welcher zwei, am oberen Ende des Rahmens herausragende, Stifte laufen können. Etwa mittig an beiden Seiten des Rahmens der Tür sind Befestigungsbügel angeordnet, welche an der Waschmaschine an den unteren Enden der Schienen befestigt sind. Dies erlaubt ein Aufklappen der Tür nach unten, so dass die Tür mit ihrer flachen Vorderseite nach oben gerichtet waagerecht gehalten wird. Somit kann die Tür der Waschmaschine als Ablage dienen. Dieser aufwendige Schließ- und Schiebemechanismus ist äußerst schwierig zu bedienen und erfordert auch eine starke Krafteinwirkung des Benutzers beim anfänglichen Lösen der Tür. Auch hier ist es nicht möglich, die Griffe ergonomisch günstig anzuordnen, damit sich der Benutzer nicht bücken muss.

Der vorliegenden Erfindung lag somit die Aufgabe zugrunde, ein Wäschepflegegerät bereitzustellen, das eine ergonomisch günstige Griffposition für die Tür der Waschmaschine erlaubt.

Erfindungsgemäß wird diese Aufgabe gelöst durch ein Wäschepflegegerät mit einem schrankförmigen Gehäuse, das an seiner Frontseite eine Tür mit einer Öffnungseinrichtung aufweist, wobei die Tür über eine im Wesentlichen vertikale Achse schwenkbar angeordnet ist, und wobei die Öffnungseinrichtung eine Verriegelungseinrichtung, die zum Verriegeln der Tür mit einer Verriegelungsöffnung im Gehäuse korrespondiert, sowie ein Griffelement umfasst. Das Griffelement ist über eine im Wesentlichen horizontale Achse schwenkbar, wobei die Tür durch Verschwenken des Griffelements zu öffnen ist, und die horizontale Achse des Griffelements ist unterhalb der Verriegelungseinrichtung angeordnet, wobei die Verriegelungseinrichtung mechanisch mit dem Griffelement gekoppelt ist, sodass durch Verschwenken des Griffelements in die Öffnungsrichtung der Tür auch gleichzeitig die Verriegelungseinrichtung so bewegt wird, dass eine Entriegelung bewirkt wird. Der Ausgangspunkt der vorliegenden Erfindung ist somit ein Wäschepflegegerät, beispielsweise eine Waschmaschine oder ein Trockner oder auch ein Waschtrockner, das als Frontlader ausgestaltet ist. Bei Frontladern befindet sich eine Tür an der Frontseite des Geräts, nicht wie bei Topladern an der Oberseite, und die Tür ist wie eine Schranktür ausgestaltet, d.h. sie ist über eine im Wesentlichen vertikale Achse schwenkbar und kann so beim Öffnen der Tür die Öffnung zum Inneren des Geräts freigeben. Die vertikale Achse der Tür ist in der Regel in Form eines Scharniers ausgebildet, das sich zweckmäßigerweise an der horizontalen Mittellinie einer üblicherweise runden Tür befindet. Um die Tür sicher verschließen zu können, ist weiterhin eine Verriegelungseinrichtung vorgesehen, die mit einer Verriegelungsöffnung im Gehäuse korrespondiert.

Zweckmäßigerweise ist diese Verriegelungseinrichtung direkt gegenüber von dem Scharnier angeordnet, da sich auf diese Weise die von innen auf die Tür wirkenden Kräfte am besten verteilen lassen und die Tür so am sichersten schließt.

Bei den meisten Waschmaschinen und Trocknern, d.h. also insgesamt bei Wäschepflegegeräten, die eine runde Tür aufweisen, ist diese zusätzlich mit einem Sichtfenster, auch Schauglas genannt, versehen. Das Schauglas ist in der Regel von einem runden Rahmen umgeben. Dieser Rahmen ist mit einem Griffelement zum Öffnen der Tür ausgestattet.

Es ist besonders bevorzugt, dass das Griffelement ein Teil der Tür ist. In den Fällen, in denen die Tür einen Rahmen und ein Schauglas umfasst, ist in einer besonders bevorzugten Ausführungsform das Griffelement als Teil des Rahmens ausgestaltet.

Das Griffelement sollte möglichst an einem ergonomisch günstigen Ort platziert sein. Es bietet sich daher bevorzugt an, den oberen Teil der Tür oder des Rahmens der Tür mit diesem Griffelement zu versehen oder gleich als solches auszugestalten, da dies die ergonomisch für den Benutzer günstigste Stelle ist, um ohne Bücken die Tür anzufassen. Wichtig ist, dass das Griffelement über eine horizontale Achse schwenkbar ist.

Die horizontale Achse des Griffelements befindet sich vorzugsweise am unteren Ende desselben, so dass das gesamte Griffelement in dieselbe Richtung schwenkt, in der Regel wird dies von der Frontwand weg sein, und zu dem Benutzer hin. Dadurch ergibt sich der besondere Vorteil der vorliegenden Erfindung, nämlich dass durch einfaches zu sich Heranziehen des obersten Teil des Griffelements die Tür geöffnet werden kann.

Vorzugsweise wird die horizontale Achse durch ein Scharnier gebildet, über welches das Griffelement verschwenkt werden kann. Wie erwähnt, ist das Scharnier vorzugsweise am unteren Rand des Griffelements befestigt. Es ist aber auch möglich, dass das Scharnier Richtung Mitte hin angebracht ist, sodass das Griffelement bei Betätigung nach dem Prinzip einer Wippe verschwenkt wird. Bevorzugt ist jedoch ein einarmiges Verschwenken des Griffelements, was ein außen liegendes Scharnier erfordert.

Die Öffnungseinrichtung umfasst neben dem Griffelement weiterhin eine Verriegelungseinrichtung, die mit einer Verriegelungsöffnung im Gehäuse korrespondiert. Derartige Verriegelungseinrichtungen sind im Stand der Technik bereits bekannt. Wie bereits erwähnt, ist es besonders vorteilhaft, wenn sich die Verriegelungseinrichtung im Bereich der horizontalen Mittellinie der Tür befindet.

Vorzugsweise wird ein Riegel verwendet, z.B. in Form eines Schneppers, der zur Verriegelung mit einem Gegenelement, das sich in der Verriegelungsöffnung oder dahinter befindet, korrespondiert und so z.B. verrastet werden kann. Durch Verändern der Position der Verriegelungseinrichtung kann die Verrastung gelöst werden und so eine Entriegelung bewirkt werden. Erfindungsgemäß sind das Griffelement und die Verriegelungseinrichtung so miteinander gekoppelt, dass durch Verschwenken des Griffelements in die Öffnungsrichtung der Tür auch gleichzeitig die Verriegelungseinrichtung so bewegt wird, dass eine Entriegelung bewirkt wird. Es ist möglich, die Entriegelung der Tür über eine separate Betätigungseinrichtung zu bewirken. In einer bevorzugten Ausführungsform sind das Griffelement und die Verriegelungseinrichtung jedoch miteinander gekoppelt. In dem einfachsten Fall ist die Verriegelungseinrichtung fest am Griffelement angeordnet oder befestigt, dass durch Betätigen (d.h. Verschwenken) des Griffelements, die Verriegelungseinrichtung angehoben wird. Dabei kann die Verrastung mit dem Gegenelement gelöst werden. Es können aber auch andere mechanische Kopplungen vorgesehene sein, welche ein Entriegeln beim Öffnen der Tür durch verschwenken des Griffelements ermöglichen. Diese kann der Fachmann seinem Fachwissen entnehmen, daher müssen sie an dieser Stelle nicht näher erläutert werden.

Der kinematische Ablauf sieht wie folgt aus. Zunächst wird das Griffelement um seine horizontale Achse leicht zu dem Benutzer hin verschwenkt. Dabei wird die Verriegelungseinrichtung entriegelt, und die gesamte Tür beginnt mit dem noch leicht geschwenkt vorliegenden Griffelement sich zum Benutzer hin zu öffnen. Vorzugsweise ist das Griffelement mit einer Rückstelleinrichtung (z.B. einer Feder oder ähnlichem) versehen, so dass ohne weitere Krafteinwirkung dieses wieder in seine Ausgangsposition zurückkehrt, d.h. bündig mit den übrigen Teilen des Rahmens ist.

Wenn das Scharnier (vertikal) der Tür geringfügig schräg gestellt ist, kann erreicht werden, dass sich die Tür nach anfänglichem Öffnen weiter von selbst bis um maximal 180° dreht und auch in dieser Position verbleibt, ohne von allein wieder zuzufallen. Diese Arten von Türen sind dem Fachmann bereits bekannt.

Ein weiterer Vorteil der Erfindung besteht darin, dass die Mechanik zur Betätigung der Verriegelungseinrichtung einfacher gehalten werden kann, da das Griffelement mit der Verriegelungseinrichtung gekoppelt ist und vorzugsweise direkt an dieser befestigt ist. Während im Stand der Technik aufwendige Konstruktionen erdacht werden mussten, um ein räumlich getrenntes Verriegelungselement mit einem kippbaren Griffelement zu koppeln, ist diese mechanische Verbindung nun vereinfacht. Im einfachsten Fall kann die Verriegelungseinrichtung direkt am Griffelement montiert sein. Wird dieses um einige Grad gekippt, so hebt sich auch die Verriegelungseinrichtung an, und die Tür kann so geöffnet werden.

Die Erfindung wird nun anhand der folgenden Beispiele und Zeichnungen näher erläutert, wobei die einzelnen Merkmale auch untereinander austauschbar sind, soweit dies im Rahmen der vorliegenden Erfindung liegt.

Es zeigen:
- Figur 1:: eine Frontalansicht eines schematisch dargestellten Wäschepflegegeräts der vorliegenden Erfindung,
- Figur 2:: eine perspektivische Ansicht von schräg oben des Wäschepflegegeräts von Figur 1,
- Figur 3:: eine Seitenansicht des Wäschepflegegeräts von Figur 1,
- Figur 4:: eine perspektivische Ansicht einer weiteren Ausführungsform der Erfindung im geschlossenen Zustand,
- Figur 5:: eine perspektivische Ansicht derselben Ausführungsform von Figur 4 mit gekippter Griffstellung,
- Figur 6:: eine perspektivische Ansicht des Wäschepflegegeräts von Figur 4 mit geöffneter Tür,
- Figur 7:: eine perspektivische Ansicht eines Rahmens mit einem Griffelement gemäß der Erfindung in geschlossenem Zustand,
- Figur 8:: eine perspektivische Ansicht einer Tür mit einem Rahmen, einem Fenster und einem geschwenkten Griffelement gemäß der Erfindung,
- Figur 9:: eine schematische Darstellung einer Frontalansicht einer Waschmaschine in einer weiteren bevorzugten Ausführungsform,
- Figur 10:: die Waschmaschine aus Figur 9 in perspektivischer Ansicht und mit Griff und geöffneter Tür,
- Figur 11:: eine schematische Darstellung einer Waschmaschine gemäß einer weiteren Ausführungsform der Erfindung in Frontalansicht,
- Figur 12:: eine perspektivische Ansicht derselben Waschmaschine aus Figur 11 mit geschwenktem Griffelement und geöffneter Tür.

Figur 1 zeigt schematisch eine Waschmaschine 1 in einer Frontalansicht auf die Vorderseite 3, welche die Tür 10 zeigt. Die Waschmaschine hat ein nicht näher dargestelltes Gehäuse 2, sowie an der Frontseite 3 die bereits erwähnte Tür 10, welche in der Mitte ein Sichtfenster 11 aufweist, welches durch einen Rahmen 24 eingefasst ist. Der Rahmen 24 ist ringförmig, wobei von dem Ring ein etwas mehr als die Hälfte ausmachendes Ringsegment als Öffnungseinrichtung 12 abgeteilt ist. Sichtbar ist von der Öffnungseinrichtung 12 lediglich das Griffelement 20, welches über zwei Scharniere 21 am übrigen Teil des Rahmens 24 befestigt ist. Die beiden Scharniere 21 liegen auf einer horizontalen Geraden und bilden eine horizontale Achse 22. Ebenfalls dargestellt ist ein Scharnier 13 für die Tür, welches eine vertikale Achse 14 aufweist, um welche die Tür 10 schwenkbar ist.

Figur 2 zeigt die gleiche Ausführungsform wie Figur 1, jedoch in einer perspektivischen Ansicht. Hier sind vom Gehäuse 2 nicht nur die Frontseite 3, sondern auch die Oberseite 5 und eine der Seitenwände 7 zu sehen. Zusätzlich ist die Tür 10 in halb geöffnetem Zustand dargestellt. Die Tür hat ein Schauglas 11, welches von einem Rahmen 24 eingefasst ist. Der Rahmen 24 ist ringförmig, und ein Segment dieses Ringes mit einer horizontalen Achse 22 stellt das Griffelement 20 dar. Das Griffelement 20 ist in diesem Fall geschwenkt dargestellt, wobei die Verriegelungseinrichtung 16 in eine schräge Position gebracht wurde, wodurch es aus der Verriegelungsöffnung 18 herausgezogen werden konnte.

In Figur ist dieselbe Waschmaschine aus Figur 1 und Figur 2 noch einmal schematisch in einer Schnittansicht dargestellt. Hierbei sieht man auch gestrichelt das Innenleben der Waschmaschine 1, bestehend aus einer Trommel 15 und einem Laugenbehälter 17, welche beide durch eine Dichtmanschette 19 an der Türöffnung befestigt sind. Die Türöffnung ist verschlossen durch die Tür 10. Senkrecht durch die Tür verläuft die vertikale Achse, welche auch die Achse ist, um welche die Tür um das Türscharnier 13 (nicht gezeigt) geschwenkt wird. Ebenfalls dargestellt ist das Griffelement 20, welches mit durchgezogener Linie in geschlossenem Zustand dargestellt ist und in gestrichelter Linie im geöffneten, verschwenkten Zustand. Um das Griffelement 20 zu betätigen, braucht der Benutzer es lediglich zu sich heranzuziehen und so zu verschwenken. Die Schwenkachse 23 des Griffelements 20 steht dann in einem Winkel α zu der senkrechten Achse der Tür 14.

Figur 4 zeigt eine perspektivische Ansicht einer Waschmaschine 1 gemäß der vorliegenden Erfindung in einer weiteren bevorzugten Ausführungsform. In dieser Ausführungsform ist der Rahmen 24 nicht kreisringförmig, sondern besitzt ein Griffelement 20, welches eine Außenkontur mit einem rechten Winkel aufweist. Dies hat den Vorteil, dass das Griffelement 20 nicht nur einen einzigen höchsten Punkt hat, sondern die höchste Stelle eine waagrechte Linie ist. Dies ermöglicht eine noch bessere Handhabung für den Benutzer. Das Griffelement 20 ist auch nur im rechten oberen Viertel des Ringes angeordnet und weist nur ein einziges Scharnier 21 auf. Der übrige Rahmen ist mit dem Türscharnier 13 verbunden und schwenkt, wie bereits zuvor beschrieben um eine vertikale Achse. In dieser Ausführungsform ist das Scharnier 21 nicht direkt mit dem Rahmen 24 verbunden, sondern verläuft stabförmig innen im Griffelement 20. Somit schwenkt bei Betätigung der obere Teil des Griffelements 20 nach vorn, und ein kleiner Teil nach hinten.

In Figur 5 ist dieselbe Waschmaschine wie in Figur 4 dargestellt, nur mit leicht verschwenktem Griff. Im Ansatz sichtbar wird hierdurch die Verriegelungseinrichtung 16 und die zugehörige Verriegelungseinrichtung 18, wobei die Verriegelungseinrichtung 16 so mit dem Griffelement 20 gekoppelt ist, dass bei Verschwenken desselben die Verriegelungseinrichtung 16 aus der Verriegelungsöffnung 18 lösbar ist. Ein Gegenelement, welches die Verriegelungseinrichtung 16 in ihrer Position hält und so die Verriegelung bewirkt, ist nicht dargestellt, nur die Öffnung 18, in welche die Verriegelungseinrichtung 16 eingreift.

In Figur 6 ist noch eine weitere Position der Tür 10 derselben genannten Waschmaschine dargestellt, wobei das Griffelement 20 nun wieder in seine Ausgangsposition zurück gefallen ist, nämlich senkrecht steht und bündig mit dem Rahmen 24 ist. Die Tür 10 ist jedoch insgesamt geöffnet, und die Verriegelungseinrichtung 16 kommuniziert in dieser Position nicht mit der Verriegelungsöffnung 18.

Die Figuren 9, 10, 11 und 12 zeigen wiederum zwei verschiedene Ausführungsformen für Griffelemente 20 jeweils in der Frontalansicht und in einer Stellung, bei der das Griffelement 20 verschwenkt und die Tür leicht geöffnet ist. Die einzelnen Bauteile sind wie in den Figuren 4 bis 6 angeordnet.

### Bezugszeichenliste

- 1: Wäschepflegegerät
- 2: Gehäuse
- 3: Frontseite
- 4: Rückseite
- 5: Oberseite
- 6: Unterseite
- 7: Seitenwand
- 8: Seitenwand
- 9: Beladungsöffnung
- 10: Tür
- 11: Fenster, Sichtfenster, Schauglas
- 12: Öffnungseinrichtung
- 13: Türscharnier
- 14: vertikale Achse
- 15: Wäschetrommel
- 16: Verriegelungseinrichtung
- 17: Laugenbehälter
- 18: Verriegelungsöffnung
- 19: Dichtmanschette
- 20: Griffelement
- 21: Scharnier des Griffelements
- 22: horizontale Achse
- 23: Griffelement-Schwenkachse
- 24: Rahmen

## Patentansprüche

1. Wäschepflegegerät (1) mit einem schrankförmigen Gehäuse (2), das an seiner Frontseite (3) eine Tür (10) mit einer Öffnungseinrichtung (12) aufweist, wobei die Tür (10) über eine im wesentlichen vertikale Achse (14) schwenkbar angeordnet ist und wobei die Öffnungseinrichtung (12) eine Verriegelungseinrichtung (16), die zum Verriegeln der Tür (10) mit einer Verriegelungsöffnung (18) im Gehäuse (2) korrespondiert, sowie ein Griffelement (20) umfasst,
**dadurch gekennzeichnet, dass**
das Griffelement (20) über eine im Wesentlichen horizontale Achse (22) schwenkbar ist, wobei die Tür (10) durch Verschwenken des Griffelements (20) zu öffnen ist, und dass die horizontale Achse (22) unterhalb der Verriegelungseinrichtung (16) angeordnet ist, wobei die Verriegelungseinrichtung (16) mechanisch mit dem Griffelement (20) gekoppelt ist, sodass durch Verschwenken des Griffelements (20) in die Öffnungsrichtung der Tür (10) auch gleichzeitig die Verriegelungseinrichtung (16) so bewegt wird, dass eine Entriegelung bewirkt wird.

2. Wäschepflegegerät (1) nach Anspruch 1, **dadurch gekennzeichnet, dass** das Griffelement (20) als ein Teil der Tür (10) ausgebildet ist.

3. Wäschepflegegerät (1) nach einem der vorhergehenden Ansprüche, **dadurch gekennzeichnet, dass** die Tür (10) einen Rahmen (24) umfasst.

4. Wäschepflegegerät (1) nach Anspruch 3, dass das Griffelement (20) als ein Teil des Rahmens (24) ausgebildet ist.

5. Wäschepflegegerät (1) nach einem der vorhergehenden Ansprüche, **dadurch gekennzeichnet, dass** die Verriegelungseinrichtung (16) an dem Griffelement (20) befestigt ist.

6. Wäschepflegegerät (1) nach einem der vorhergehenden Ansprüche, **dadurch gekennzeichnet, dass** die Verriegelungseinrichtung (16) in der Region der horizontalen Mittellinie der Tür (10) angeordnet ist.

## Claims

1. Laundry care device (1) with a cabinet-type housing (2), which comprises a door (10) with an opening facility (12) on its front panel (3), wherein the door (10) is arranged in a pivotable fashion about an essentially vertical axis (14) and wherein the opening facility (12) includes a locking facility (16), which, for locking the door (10), corresponds with a locking opening (18) in the housing (2), as well as a grip element (20),
**characterised in that**
the grip element (20) can be pivoted about an essentially horizontal axis (22), wherein the door (10) is opened by pivoting the grip element (2), and that the horizontal axis (22) is arranged below the locking facility (16), wherein the locking facility (16) is mechanically coupled to the grip element (20) so that, by pivoting the grip element (20) in the opening direction of the door (10), the locking facility (16) is also moved at the same time such that an unlocking is effected.

2. Laundry care device (1) according to claim 1, **characterised in that** the grip element (20) is embodied as part of the door (10).

3. Laundry care device (1) according to one of the preceding claims, **characterised in that** the door (10) includes a frame (24).

4. Laundry care device (1) according to claim 3, **characterised in that** the grip element (20) is embodied as part of the frame (24).

5. Laundry care device (1) according to one of the preceding claims, **characterised in that** the locking facility (16) is fastened to the grip element (20).

6. Laundry care device (1) according to one of the preceding claims, **characterised in that** the locking facility (16) is arranged in the region of the horizontal centre line of the door (10).

## Revendications

1. Appareil d'entretien du linge (1) avec une carcasse en forme d'armoire (2) qui présente, en un côté frontal (3), une porte (10) avec un dispositif d'ouverture (12), dans lequel la porte (10) est disposée de façon pivotante autour d'un axe essentiellement vertical (14) et dans lequel le dispositif d'ouverture (12) englobe un dispositif de verrouillage (16) correspondant à un orifice de verrouillage (18) dans la carcasse (2) pour le verrouillage de la porte (10), ainsi qu'un élément de saisie (20), **caractérisé en ce que** l'élément de saisie (20) pivote autour d'un axe essentiellement horizontal (22), dans lequel la porte (10) s'ouvre en faisant pivoter l'élément de saisie (20), et **en ce que** l'axe horizontal (22) est disposé sous le dispositif de verrouillage (16), dans lequel le dispositif de verrouillage (16) est couplé mécaniquement à l'élément de saisie (20), de sorte que lors du pivotement de l'élément de saisie (20) dans le sens d'ouverture de la porte (10), le dispositif de verrouillage (16) se déplace également en même temps de telle sorte qu'un déverrouillage est induit.

2. Appareil d'entretien du linge (1) selon la revendication 1, **caractérisé en ce que** l'élément de saisie (20) est exécuté sous la forme d'une partie de la porte (10).

3. Appareil d'entretien du linge (1) selon l'une des revendications précédentes, **caractérisé en ce que** la porte (10) comprend un encadrement (24).

4. Appareil d'entretien du linge (1) selon la revendication 3, **caractérisé en ce que** l'élément de saisie (20) est exécuté sous la forme d'une partie de l'encadrement (24).

5. Appareil d'entretien du linge (1) selon l'une des revendications précédentes, **caractérisé en ce que** le dispositif de verrouillage (16) est fixé à l'élément de saisie (20).

6. Appareil d'entretien du linge (1) selon l'une des revendications précédentes, **caractérisé en ce que** le dispositif de verrouillage (16) est disposé dans la région de la ligne médiane horizontale de la porte (10).
